# EUROPÄISCHE PATENTSCHRIFT

(11) **EP 2 778 275 B1**
(45) Veröffentlichungstag und Bekanntmachung des Hinweises auf die Patenterteilung: **31.10.2018**
(21) Anmeldenummer: 14158713.9
(22) Anmeldetag: 11.03.2014
(51) Int. Cl.: D06F 58/20, D06F 39/12, A47L 15/42

(54) **Gehäuse für Haushaltsgeräte wie beispielsweise Wäschetrockner, Waschmaschine, Geschirrspülmaschine oder dergleichen**
Housing for household devices, for example, a laundry dryer, washing machine, dishwasher or the like
Boîtier pour appareils ménagers tels que par exemple sèche-linge, lave-linge, lave-vaisselle ou analogues

(30) Priorität: 13.03.2013 DE 102013102509
(43) Veröffentlichungstag der Anmeldung: 17.09.2014
(73) Patentinhaber: Miele & Cie. KG, 33332 Gütersloh (DE)
(72) Erfinder: Ewert, Andreas, 33829 Borgholzhausen (DE); Moll, Felix, 32657 Lemgo (DE); Wiebe, Peter, 33818 Leopoldshöhe (DE); Bayard, Christian, 44869 Bochum (DE)

(56) Entgegenhaltungen:
- WO-A1-2012/062673
- DE-T2- 60 313 461
- US-A- 4 618 193

## Beschreibung

Gehäuse für Haushaltsgeräte wie beispielsweise Wäschetrockner, Waschmaschine, Geschirrspülmaschine oder dergleichen.

Die Erfindung betrifft ein Gehäuse für Haushaltsgeräte wie beispielsweise Wäschetrockner, Waschmaschine, Geschirrspülmaschine oder dergleichen, welches in seiner Grundbauform ein Bodenmodul, eine Rückwand, Seitenwände und eine Vorderwand umfasst.

Aus dem Stand der Technik sind gemäß der DE 103 03 131, der DE 198 23 424 sowie aus der DE 38 13 462 Waschmaschinengehäuse bzw. Gehäuse für Haushaltsgeräte bekannt. Bei diesen aus dem Stand der Technik bekannten Gehäusen gibt es unterschiedliche Gehäusebauformen für die jeweilige Oberfläche oder Montageart, was eine frühe Variantenbildung beim Gehäuseaufbau erfordert.

Aus der DE 603 13 461 T2 ist ein Gehäuse für einen Wäschetrockner bekannt, das rahmenlos aufgebaut ist. Das Gehäuse umfasst dabei drei mit dem Bodenteil fest verbundene Wände, nämlich die Rückwand und die beiden Seitenwände. Die Vorderwand ist dabei fronseitig auf das Bodenteil aufgestellt, wobei am Bodenteil befindliche Rastzapfen die Befestigung bereitstellen.

Bei den Gehäusen müssen die von außen auf das Gerät wirkenden Lasten passend verteilt werden. Die von außen sichtbaren Spaltbilder sollen möglichst eng und gleichmäßig sein. Bei einem Sackkarreneinsatz seitlich unter die Seitenwand dürfen keine Verformungen der Seitenwand auftreten, zudem sollen die gewählten Lösungen möglichst montagefreundlich sein.

Der Erfindung stellt sich somit das Problem ein Gehäuse für ein Haushaltsgerät, wie beispielsweise einen Wäschetrockner derart weiter zu bilden, welches die geschilderten Nachteile überwindet, wobei insbesondere der Seitenwandbereich des Gehäuses die hinreichende Formstabilität aufweist, so dass ein Ausbeulen bei Einsatz einer Sackkarre von der Seite her unterbunden wird.

Erfindungsgemäß wird dieses Problem mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichten Vorteile bestehen darin, dass eine einfache Montage der Seitenwände gewährleistet wird, wobei von außen seitlich wirkende Kräfte beim Transport aufgenommen werden können, die in das Gehäuse weitergeleitet werden. Somit wird ein sicherer Sackkarreneinsatz von der Seite unter der Seitenwand her gewährleistet, ohne dass eine Verformung der Seitenwand erfolgen kann, wobei insbesondere von außen das sichtbare Spaltbild möglichst eng und gleichmäßig ist. Die Seitenwände bekommen ihre Höhenposition über die Auflage der Winkel auf der Vorderwand. Damit ist die Seitenwand in der Höhenposition nicht überbestimmt. Die Seitenwand liegt unten nicht auf dem Bodenmodul auf. Damit die Seitenwand an der unteren Abkantung in Y-Richtung grob geführt wird und somit nicht ausbeulen kann, greifen jeweils links und rechts zwei Zapfen des Bodenmoduls von unten durch Löcher der Seitenwand. In X-Richtung haben die Zapfen deutlich Luft zur Seitenwand. Für eine einfachere Montage der Seitenwand ans Gehäuse sind die Zapfen einseitig stark eingeschrägt, da beim Montieren die Seitenwände eher zu weit nach außen aufstehen und dann beim Montieren nach innen herangeholt werden. Die Schräge ist daher bewusst so ausgeführt, dass die Seitenwand beim Montieren (Seitenwand wird in Haken eingeführt und dann in die Haken an der Vorderwand heruntergedrückt) unten in die Zapfen des Bodenmoduls von außen nach innen zur Trommelmitte herangezogen wird. Da die Seitenwand in Y-Richtung vorne über die Vorderwand/Haken und hinten über die Rückwand geführt wird, haben die durchgestellten Löcher der Seitenwand etwas mehr Luft in Y-Richtung, um die Montage nicht zu schwierig zu gestalten, wobei zudem diese Formschlüsse auch nicht maßbestimmend für die Gehäusebreite sein sollen, sondern diese nur gegen Ausbeulen der Seitenwand bei Sackkarreneinsatz oder anderen Einflüssen bestimmt sind. Es sind zwei Zapfen je Seitenwand eingesetzt, um das Ausbeulen nachhaltig zu vermeiden.

Erfindungsgemäß wird hierzu vorgeschlagen, dass die Seitenwände zum rahmenlosen Aufbau des Gehäuses zwischen der Vorderwand und der Rückwand im oberen Bereich unter Einbindung von Blechwinkeln festgelegt sind, wobei im unteren Bereich die Seitenwände am Bodenmodul in einem unter einem Spiel gehaltenen Formschluss eingebunden sind. Nach einer besonders vorteilhaften Ausgestaltung der Erfindung sind am Bodenmodul mindestens ein oder mehrere Zapfenstege pro Seitenwand vorgesehen, auf die die untere Seitenkante der Seitenwand unter Bildung von Fügestellen steckbar ist. Die Fügestellen umfassen an der unteren Seitenkantenprofilierung der Seitenwand Lochstanzungen, die unter Bildung eines Luftspaltes die Erstreckung der Zapfenstege im angesetzten Zustand der Seitenwand einbindet. Dabei erstreckt sich in Weiterbildung die untere Seitenkantenprofilierung unter einem Luftspalt zum Bodenmodul im montierten Zustand.

In Weiterbildung der Erfindung weist die Lochstanzung zur besseren Kraftübertragung bzw. besseren Montage einen nach innen gewölbten Kragenrand auf, der insbesondere den Zapfensteg umgibt. Dabei weisen die Zapfenstege zumindest an einer Seitenkante eine Anschrägung auf, was insbesondere das Montieren beim Aufsteckvorgang erleichtert. In Weiterbildung sind die Blechwinkel mit einem Schenkel an der Innenprofilierung der Seitenwand befestigt, wobei der andere Schenkel an bzw. auf der Vorderwand bzw. Rückwand befestigt ist.

Ein Ausführungsbeispiel der Erfindung ist in den Zeichnungen rein schematisch dargestellt und wird nachfolgend näher beschrieben. Es zeigt:
- Figur 1: eine perspektivische Teilansicht vom Bodenmodul mit angesetzter Seitenwand, die einerseits an der Vorderwand und andererseits an der Rückwand festgelegt ist;
- Figur 2: eine perspektivische Darstellung der Festlegung der Seitenwand in einer ersten Ansicht an der Vorderwand; und
- Figur 3: eine weitere perspektivische Darstellung gemäß der Figur 2 von der Rückseite der Vorderwand;
- Figur 4: eine Einzeldarstellung des Zapfensteges im Bereich einer Fügestelle;
- Figur 5: eine geschnittene Seitenansicht des Zapfens in der mit Spiel behafteten Formschlussverbindung;
- Figur 6: eine geschnittene Seitenansicht des Blechwinkels an der Vorderwand;
- Figur 7: eine weitere geschnittene Darstellung der Seitenwand mit spielbehaftetem Formschluss am Bodenmodul; und
- Figur 8: eine schematische Montageabfolge der Seitenwand.

Die Figur 1 zeigt einen Teilbereich eines Gehäuses 1 für ein Haushaltsgerät, wie beispielsweise einen Wäschetrockner, wobei in der Figur 1 der untere Teilbereich im Bereich einer Seitenwand 4, 5 dargestellt ist. Das Gehäuse 1 als solches umfasst hierbei in seiner Grundbauform ein Bodenmodul 2, eine Rückwand 3, Seitenwände 4 und 5 und eine Vorderwand 6. Wie insbesondere aus der Figur 1 zu erkennen ist, ist die Seitenwand 4, 5 hierbei zwischen der Vorderwand 6 und der Rückwand 3 angebracht, wobei im unteren Bereich die Seitenwand 4, 5 unten auf dem Bodenmodul 2 aufgesetzt angebracht ist. Die Seitenwände 4, 5 sind zum rahmenlosen Aufbau des Gehäuses 1 zwischen der Vorderwand 6 und der Rückwand 3 im oberen Bereich unter Einbindung von Blechwinkeln 7, wie sie in den Figuren 2 und 3 aber auch in der Figur 6 und 7 dargestellt sind, und einer formschlüssigen Verbindung zwischen Seitenwand und Rückwand festgelegt. Dabei sind im unteren Bereich der Seitenwände 4, 5 am Bodenmodul 2 in einem unter einem Spiel gehaltenen Formschluss diese eingebunden, wie dies insbesondere aus den Figuren 1, 4, 5 und 7 hervorgeht. Am Bodenmodul 2 sind wenigstens zwei Zapfenstege 8 und 9 pro Seitenwand 4, 5 vorgesehen, auf die die untere profilierte Seitenkante 10 der Seitenwand 4, 5 unter Bildung von Fügestellen, wie diese in den Figuren 1, 4 und 5 sichtbar sind, steckbar ist.

Die Fügestellen umfassen an der unteren Seitenkantenprofilierung 10 der Seitenwand 4, 5 Lochstanzungen 11, die unter Bildung eines Luftspaltes 12 die Erstreckung der Zapfenstege 8 und 9 im angesetzten Zustand der Seitenwand 4, 5 einbinden. Diese Situation ist insbesondere deutlich in der Figur 4 zu erkennen, wo durch die Lochstanzung 11 der Zapfensteg 8, 9 spielbehaftet hindurchragt. Dabei erstreckt sich die untere Seitenkantenprofilierung 10 unter einem horizontalen Luftspalt 13 zum Bodenmodul 2 im montierten Zustand der Seitenwand 4, 5, wie dies insbesondere aus den Figuren 5 und 7 deutlich zu erkennen ist. Die Lochstanzung 11 als solches weist hierbei einen nach innen gewölbten Kragenrand 14 auf, so dass sich eine Art trichterförmige Umrandung für ein einfaches Ansetzen der Seitenwand 4, 5 am Bodenmodul 2 ergibt. In Weiterbildung weisen die Zapfenstege 8 und 9 zumindest an einer Seitenkante eine Anschrägung 15 auf, wie dies deutlich in der Figur 7 zu erkennen ist. Die Einbindung der Seitenwand 4, 5 mittels Blechwinkel 7 ist insbesondere in den Figuren 2 und 3 aber auch in den Figuren 6 und 7 dargestellt, wobei diese mit einem Schenkel 16 an der Innenprofilierung der Seitenwand 4, 5 befestigt sind, wobei der andere Schenkel 17 an bzw. auf der Vorderwand 6 bzw. der Rückwand 7 befestigt ist.

Es versteht sich nun von selbst, dass bei der Montage der Seitenwand 4, 5, wie dies in der Figur 8 veranschaulicht wird, die Seitenwand 4, 5 bei vormontierter Vorderwand 6 diese erst vorne in Haken 18 an der Vorderwand 6 eingefädelt und dann heruntergedrückt werden, wobei die Lochstanzungen 11 in den Seitenwänden 4, 5 dann auch die Zapfenstege 8 und 9 vom Bodenmodul 2 treffen müssen. Die Seitenwand 4, 5 wird dann oben mit den Blechwinkeln 7 entsprechend unter Verschraubung festgelegt.

## Patentansprüche

1. Gehäuse (1) für Haushaltsgeräte wie beispielsweise Wäschetrockner, Waschmaschine, Geschirrspülmaschine oder dergleichen, welches in seiner Grundbauform ein Bodenmodul (2), eine Rückwand (3), Seitenwände (4, 5) und eine Vorderwand (6) umfasst,
**dadurch gekennzeichnet,**
**dass** die Seitenwände (4, 5) zum rahmenlosen Aufbau des Gehäuses (1) zwischen der Vorderwand (6) und der Rückwand (3) im oberen Bereich unter Einbindung von Blechwinkeln (7) und formschlüssiger Verbindung zur Rückwand festgelegt sind, wobei im unteren Bereich die Seitenwände (4, 5) ohne auf dem Bodenmodul (2) aufzuliegen, in einem unter einem Spiel gehaltenen Formschluss am Bodenmodul eingebunden sind.

2. Gehäuse nach Anspruch 1,
**dadurch gekennzeichnet,**
**dass** am Bodenmodul (2) mindestens ein oder mehrere Zapfenstege (8, 9) pro Seitenwand (4, 5) vorgesehen sind auf eine untere profilierte Seitenkante (10) der Seitenwand (4, 5) unter Bildung von Fügestellen steckbar ist.

3. Gehäuse nach Anspruch 2,
**dadurch gekennzeichnet,**
**dass** die Fügestellen an der unteren Seitenkantenprofilierung (10) der Seitenwand (4, 5) Lochstanzungen (11) umfassen, die unter Bildung eines Luftspaltes (12) die Erstreckung der Zapfenstege (8, 9) im angesetzten Zustand der Seitenwand (4, 5) einbinden.

4. Gehäuse nach Anspruch 3,
**dadurch gekennzeichnet,**
**dass** die untere Seitenkantenprofilierung (10) sich unter einem Luftspalt (13) zum Bodenmodul (2) im montierten Zustand der Seitenwand (4, 5) erstreckt.

5. Gehäuse nach Anspruch 3,
**dadurch gekennzeichnet,**
**dass** die Lochstanzung (11) einen nach innen gewölbten Kragenrand (14) aufweist.

6. Gehäuse nach Anspruch 3,
**dadurch gekennzeichnet,**
**dass** die Zapfenstege (8) und (9) zumindest an einer Seitenkante eine Anschrägung (15) aufweisen.

7. Gehäuse nach Anspruch 1 bis 6,
**dadurch gekennzeichnet,**
**dass** die Blechwinkel (7) mit einem Schenkel (16) an einer Innenprofilierung der Seitenwand (4, 5) befestigt sind, wobei der andere Schenkel (17) an bzw. auf der Vorderwand (6) sowie an der Rückwand (3) über eine formschlüssige Verbindung angebunden ist.

## Claims

1. Housing (1) for domestic appliances such as tumble dryers, washing machines, dishwashers or the like which, in its basic form, comprises a floor module (2), a rear wall (3), side walls (4, 5) and a front wall (6), **characterised in that,**
in order to framelessly mount the housing (1), the side walls (4, 5) are fixed between the front wall (6) and the back wall (3) in the upper region, integrating sheet-metal brackets (7) and an interlocking connection to the back wall in the process, the side walls (4, 5) being integrated in the floor module (2) in the lower region, without resting on said floor module, by means of an interlocking connection that is held with play.

2. Housing according to claim 1,
**characterised in that**
at least one or more pins (8, 9) are provided on the floor module (2) per side wall (4, 5), onto which pins a lower profiled side edge (10) of the side wall (4, 5) can be fitted so as to form joining points.

3. Housing according to claim 2,
**characterised in that**
the joining points comprise punched holes (11) on the lower side-edge profile (10) of the side wall (4, 5), which holes integrate the extension of the pins (8, 9) when the side wall (4, 5) is placed in position, so as to form a clearance (12).

4. Housing according to claim 3,
**characterised in that,**
when the side wall (4, 5) is mounted, the lower side-edge profile (10) extends towards the floor module (2) with a clearance (13).

5. Housing according to claim 3,
**characterised in that**
the punched hole (11) comprises an inwardly curved collar edge (14).

6. Housing according to claim 3,
**characterised in that**
the pins (8) and (9) comprise a bevel (15) at least on one side edge.

7. Housing according to claims 1 to 6,
**characterised in that**
the sheet-metal brackets (7) are fastened to an inner profile of the side wall (4, 5) by means of an arm (16), the other arm (17) being attached to or on the front wall (6) and to the back wall (3) by means of an interlocking connection.

## Revendications

1. Carter (1) pour appareils ménagers, par un exemple un sèche-linge, une machine à laver, un lave-vaisselle ou similaire, lequel comprend, dans sa forme de construction de base, un module de fond (2), une paroi arrière (3), des parois latérales (4, 5) et une paroi avant (6),
**caractérisé en ce que**
les parois latérales (4, 5) sont, en vue d'une construction sans cadre du carter (1), fixées entre la paroi avant (6) et la paroi arrière (3) dans la région supérieure en intégrant des équerres en tôle (7) et en réalisant une liaison par complémentarité de forme par rapport à la paroi arrière, les parois latérales (4, 5) étant intégrées, dans la région inférieure, sur le module de fond suivant une complémentarité de forme avec jeu sans reposer sur le module de fond (2).

2. Carter selon la revendication 1,
**caractérisé en ce que**
au moins une ou plusieurs nervures formant tenon (8, 9) sont prévues sur le module de fond (2) pour chaque paroi latérale (4, 5), nervures sur lesquelles un bord latéral (10) profilé inférieur de la paroi latérale (4, 5) peut être enfiché en formant des points de jointure.

3. Carter selon la revendication 2,
**caractérisé en ce que**
les points de jointure comportent des perforations (11) au niveau du profilage de bord latéral (10) inférieur de la paroi latérale (4, 5), lesquelles perforations intègrent l'étendue des nervures formant tenon (8, 9) en formant un espace d'air (12) à l'état mis en place de la paroi latérale (4, 5).

4. Carter selon la revendication 3,
**caractérisé en ce que**
le profilage de bord latéral (10) inférieur s'étend de manière à former un espace d'air (13) par rapport au module de fond (2) à l'état monté de la paroi latérale (4, 5).

5. Carter selon la revendication 3,
**caractérisé en ce que**
la perforation (11) comprend un bord formant collerette (14) bombé vers l'intérieur.

6. Carter selon la revendication 3,
**caractérisé en ce que**
les nervures formant tenon (8) et (9) comprennent un biseau (15) au moins sur un bord latéral.

7. Carter selon les revendications 1 à 6,
**caractérisé en ce que**
les équerres en tôle (7) sont fixées par une branche (16) à un profilage interne de la paroi latérale (4, 5), l'autre branche (17) étant fixée à ou sur la paroi avant (6) ainsi qu'à la paroi arrière (3) par le biais d'une liaison par complémentarité de forme.
